# EUROPÄISCHE PATENTANMELDUNG

(11) **EP 1 690 987 A1**
(43) Veröffentlichungstag der Anmeldung: **16.08.2006**
(21) Anmeldenummer: 05020908.9
(22) Anmeldetag: 26.09.2005
(51) Int. Cl.: E02D 29/14

(54) **Abdeckung einer Entwässerungsvorrichtung oder eines Schachtbauwerkes**

(30) Priorität: 06.10.2004 DE 202004015574 U
(71) Anmelder: Hydrotec Technologies Gmbh & Co. Kg, 27793 Wildeshausen (DE)
(72) Erfinder: Neuber, Wilfried, 27755 Delmenhorst (DE)
(74) Vertreter: Eisenführ, Speiser & Partner

(57) **Zusammenfassung**

Beschrieben ist eine Abdeckung einer Entwässerungseinrichtung, insbesondere Deckel einer Schachtabdeckung, mit einem Körper (4) und mindestens einem am Körper (4) angeordneten Beschwerungsmittel (10). Das Besondere der Erfindung besteht darin, dass das Beschwerungsmittel (10) Naturstein aufweist.

## Beschreibung

Die Erfindung betrifft eine Abdeckung einer Entwässerungseinrichtung oder eines Schachtbauwerkes, insbesondere Deckel einer Schachtabdeckung, mit einem Körper und mindestens einem am Körper angeordneten Beschwerungsmittel. Femer betrifft die Erfindung eine Entwässerungseinrichtung oder ein Schachtbauwerk mit einer solchen Abdeckung.

Abdeckungen der eingangs genannten Art sind bekannt und befinden sich vielfältig im Einsatz, um eine Entwässerungseinrichtung abzudecken und zu verschließen. Eine solche Abdeckung ist hauptsächlich zur Be- und Entlüftung von Schächten und Rohrsystemen vorgesehen und weist deshalb entsprechende Öffnungen auf. Gewöhnlich liegt die Abdeckung auf einem Rahmen auf, der ebenfalls wie die Abdeckung einen Bestandteil der Entwässerungseinrichtung bildet.

Um eine feste und stabile sowie verwacklungssichere Auflage der Abdeckung zu gewährleisten, ist in Abhängigkeit von ihrem Einsatzzweck bei bestimmten Abdeckungen an deren Körper ein Beschwerungsmittel vorgesehen bzw. angeordnet. Insbesondere für den Deckel einer Schschtabdeckung wird gewöhnlich als Beschwerungsmittel Beton verwendet. Beton besitzt jedoch die nachteilige Eigenschaft, aufgrund von Witterungseinflüssen, denen die Abdeckung regelmäßig ausgesetzt ist, im Laufe der Zeit zu verschleißen, wodurch nicht nur dessen optischer Eindruck, sondem auch dessen Zusammensetzung und Festigkeit leidet.

Es ist Aufgabe der vorliegenden Erfindung, für eine Abdeckung der eingangs genannten Art ein Beschwerungsmittel vorzuschlagen, das gegenüber Witterungseinflüssen weitgehend resistent ist.

Zur Lösung dieser Aufgabe wird vorgeschlagen eine Abdeckung einer Entwässerungseinrichtung oder eine Schachtbauwerkes, insbesondere Deckel einer Schachtabdeckung, mit einem Körper und mindestens einem am Körper angeordneten Beschwerungsmittel, dadurch gekennzeichnet, dass das Beschwerungsmittel Naturstein aufweist.

Demnach weist efindungsgemäß das Beschwerungsmittel Naturstein auf oder besteht aus Naturstein. Dabei macht sich die Erfindung die Erkenntnis zu Nutze, dass Naturstein nicht nur ein besonders hohes spezifisches Gewicht besitzt, sondern auch besonders witterungsfest, robust und verschleißarm ist. Aufgrund seiner Witterungsbeständigkeit verändert Naturstein auch nicht sein Aussehen, so dass der optische Eindruck der Abdeckung über sehr lange Zeit unverändert erhalten bleibt. Schließlich lässt sich Naturstein zumindest in bestimmten Gegenden besonders günstig gewinnen, wodurch die Kosten der Abdeckung niedrig gehalten werden können.

Bevorzugte Ausführungen und Weiterbildungen sind in den abhängigen Ansprüchen angegeben.

Zweckmäßigerweise besteht das Beschwerungsmittel aus einem, vorzugsweise plattenförmigen sowie vorzugsweise mechanisch bearbeiteten oder laser- oder hochdruckwassergeschnittenen Natursteinblock, wodurch sich eine besonders einfache Verwendung als Beschwerungsmittel realisieren lässt.

Vorzugsweise sollte es sich bei dem verwendeten Naturstein um Granit und/oder Marmor handeln, da sich diese beiden Steinarten durch eine besondere Robustheit und gutes Aussehen auszeichnen.

Zweckmäßigerweise ist das Beschwerungsmittel am Körper angeklebt, wodurch sich eine besonders einfache Befestigung ergibt.

Bei einer weiteren bevorzugten Ausführung weist der Körper eine, vorzugsweise wannenförmige, Aufnahme auf, in der das Beschwerungsmittel angeordnet ist. Diese Konstruktion bietet eine besonders sichere und zugleich unauffällige Möglichkeit der Anordnung des Beschwerungsmittels.

Vorzugsweise sollte das Beschwerungsmittel so ausgebildet und am Körper derart angeordnet sein, dass die Oberfläche des Beschwerungsmittels im in einer Verkehrsfläche eingebauten Zustand der Entwässerungseinrichrung oder des Schachtbauwerkes im wesentlichen mit der Verkehrsfläche fluchtel.

Nachfolgend wird ein bevorzugtes Ausführungsbeispiel der Erfindung anhand der beiliegenden Zeichnungen näher erläutert. Es zeigen:
- Figur 1: im Querschnitt eine bevorzugte Ausführung des Deckels einer Schachtabdeckung; und
- Figur 2: in Draufsicht den Deckel von Figur 1.

In den Figuren ist ein kreisscheibenförmiger Deckel 2 für eine nicht näher dargestellte Schachtabdeckung gezeigt. Der Deckel 2 weist einen Körper 4 auf, der gewöhnlich aus Gusseisen besteht. Der Deckel 2 ist auf einen nicht dargestellten Rahmen der Schachtabdeckung so aufsetzbar, dass die Oberfläche 4a des Körpers 4 mit der in den Figuren ebenfalls nicht dargestellten Verkehrsfläche fluchtet, in die die Schachtabdeckung eingesetzt ist. Entlang seines Umfanges ist der Körper 4 mit einem flanschartigen Rand 4b versehen, mit dem der Körper 4 auf eine ringförmig umlaufende Lagerfläche am Rahmen der Schachtabdeckung im geschlossenen Zustand aufliegt. Benachbart zum flanschartigen Rand 4b ist der Körper 4 des Deckels 2 innenseitig mit Belüftungsöffnungen 6 versehen, die eine Be- und Entlüftung ermöglichen.

Wie insbesondere Figur 1 femer erkennen lässt, weist der Körper 4 einen konzentrischen Wannenabschnitt 8 auf, der gegenüber der Oberfläche 4a des Körpers 4 eine Vertiefung nach unten bildet und nach oben offen ist. Dieser wannenförmige Wannenabschnitt 8 nimmt einen plattenförmigen Natursteinblock 10 auf, der aufgrund seines hohen spezifischen Gewichtes als Beschwerungsmittel dient und vorzugsweise aus Granit oder Marmor besteht. Der Naturstein 10 hat in der dargestellten Ausführung eine Scheibenform, die komplementär zur Form des wannenförmigen Abschnittes 8 gebildet ist. Somit füllt im dargestellten Ausführungsbeispiel der Naturstein 10 den wannenförmigen Abschnitt 8 vollständig aus, wobei die Oberfläche 10a des Natursteinblockes 10 mit der Oberfläche 4a des Körpers 4 fluchtet.

Gewöhnlich wird der Natursteinblock 10 aus gewonnenem Naturstein, insbesondere durch Laser oder Hochdruckwasser, herausgeschnitten und/oder - gesägt und mittels Schleifen, insbesondere an dessen Oberfläche 10a, nachbearbeitet. Bei der Herstellung des Deckels 2 wird der so fertiggestellte Natursteinblock 10 in den nach oben offenen wannenförmigen Abschnitt 8 des Körpers 4 gelegt und für eine sichere Arretierung vorzugsweise an der Innenseite des wannenförmigen Abschnittes 8 angeklebt. Selbstverständlich sind aber auch andere Arten der Befestigung des Natursteinblockes 10 am wannenförmigen Abschnitt 8 denkbar.

Schließlich sei an dieser Stelle der guten Vollständigkeit halber noch angemerkt, dass die zuvor beschriebene Konstruktion und die Verwendung eines Natursteinblockes als Beschwerungsmittel auch an Deckeln und Abdeckungen mit anderen Formen und für andere Arten von Entwässerungseinrichtungen wie z. B. Entwässerungsrinnen oder auch für Schachtbauwerke realisiert werden können und somit nicht auf die zuvor beschriebene konzentrische Schachtabdeckung beschränkt ist. In diesem Zusammenhang kann der Natursteinblock auch eine andere Form als die in den Figuren dargestellte Plattenform aufweisen.

## Patentansprüche

1. Abdeckung einer Entwässerungseinrichtung oder eines Schachtbauwerkes, insbesondere Deckel einer Schachtabdeckung, mit einem Körper (4) und mindestens einem am Körper (4) angeordneten Beschwerungsmittel (10),
**dadurch gekennzeichnet, dass** das Beschwerungsmittel (10) Naturstein aufweist.

2. Abdeckung nach Anspruch 1,
**dadurch gekennzeichnet, dass** das Beschwerungsmittel aus einem, vorzugsweise plattenförmigen sowie vorzugsweise mechanisch bearbeiteten oder geschnittenen, Natursteinblock (10) besteht.

3. Abdeckung nach Anspruch 1 oder 2,
**dadurch gekennzeichnet, dass** es sich bei dem Naturstein um Granit und/oder Marmor handelt.

4. Abdeckung nach mindestens einem der vorangegangenen Ansprüche,
**dadurch gekennzeichnet, dass** das Beschwerungsmittel (10) am Körper (4) angeklebt ist.

5. Abdeckung nach mindestens einem der vorangegangenen Ansprüche,
**dadurch gekennzeichnet, dass** der Körper (4) eine, vorzugsweise wannenförmige, Aufnahme (8) aufweist, in der das Beschwerungsmittel (10) angeordnet ist.

6. Abdeckung nach mindestens einem der vorangegangenen Ansprüche,
**dadurch gekennzeichnet, dass** das Beschwerungsmittel (10) so ausgebildet und am Körper (4) derart angeordnet ist, dass die Oberfläche (10a) des Beschwerungsmittels im in einer Verkehrsfläche eingebauten Zustand der Entwässerungseinrichtung oder des Schachtbauwerkes im wesentlichen mit der Verkehrsfläche fluchtet.

7. Entwässerungseinrichtung oder Schachtbauwerk mit einer Abdeckung nach mindestens einem der vorangegangenen Ansprüche.
